# EUROPÄISCHE PATENTSCHRIFT

(11) **EP 0 043 083 B1**
(45) Veröffentlichungstag und Bekanntmachung des Hinweises auf die Patenterteilung: **22.08.1984**
(21) Anmeldenummer: 81104845.3
(22) Anmeldetag: 23.06.1981
(51) Int. Cl.: D06B 3/20, D06B 5/08

(54) **Vorrichtung zum Waschen langer Bahnen, insbesondere textiler Bahnen**
Apparatus for continuously washing webs, especially textile webs
Installation de lavage en continu de bandes, notamment de bandes textiles

(30) Priorität: 28.06.1980 DE 3024490
(43) Veröffentlichungstag der Anmeldung: 06.01.1982
(73) Patentinhaber: Kress Textilveredlung GmbH & Co., D-4154 Tönisvorst (DE)
(72) Erfinder: Thiel, Hans, D-4154 Tönisvorst 1 (DE)
(74) Vertreter: Stark, Walter, Dr.-Ing.

## Beschreibung

Die Erfindung betrifft eine Vorrichtung zum Waschen langer Bahnen, insbesondere textiler Bahnen, bestehend aus einem sich im wesentlichen vertikal erstreckenden, für den Durchlauf der Bahn eingerichteten Gehäuse, welches zur Horizontalen geneigte Sammelflächen für das ablaufende Waschwasser und an den Rändern der Sammelflächen zueinander versetzte Führungskanten für die zu waschende Bahn aufweist, die einen zick-zack-förmigen Weg für die Bahn definieren, wobei im Bereich des oberen Endes des Gehäuses auf wenigstens einer Seite des Führungsweges der zu waschenden Bahn eine Waschdüsenanordnung vorgesehen ist, deren Waschdüsen jeweils auf den Führungsweg gerichtet sind.

Eine derartige Vorrichtung ist aus der FR-A-1382017 bekannt. Bei derartigen Vorrichtungen wird die zu waschende Bahn nicht in eine Trommel oder Kammer eingebracht und dort pulsierend hin- und herbewegt, sondern an den Führungskanten der Sammelflächen vorbeigeführt, wobei die Bahn und das Waschwasser gleichsam im Gegenstrom geführt werden, so dass die Vorwäsche mit bereits weitgehend verschmutztem Waschwasser beginnt und die darüber angeordneten Waschstufen an den Führungskanten der Sammelflächen jeweils weniger verschmutztes Wasser erhalten, während die letzte Waschstufe frisches Waschwasser erhält. Die Waschwirkung beruht im wesentlichen darauf, dass das ablaufende Waschwasser im Bereich der Führungskanten Wirbel bildet, die in erheblichem Masse zur Waschwirkung beitragen, woraus auch eine erhebliche Verkürzung der Waschzeit resultiert. Die Führungskanten streifen gleichzeitig überflüssiges Wasser ab bzw. sie verhindern, dass die Bahn überschüssiges Wasser mittransportiert. Deswegen ist die Restfeuchte der Bahn nach dem Verlassen der Vorrichtung vergleichsweise gering. Eine ähnliche Vorrichtung, jedoch ohne Waschdüsenanordnung, ist auch zum Färben von textilen Bahnen bekannt (US-PS 36 47 526).

Der Erfindung liegt die Aufgabe zugrunde, bei einer Vorrichtung der eingangs beschriebenen Gattung die Waschwirkung zu verbessern.

Diese Aufgabe wird dadurch gelöst, dass wenigsten zwei Waschdüsenanordnungen auf zwei unterschiedlichen Seiten des Führungsweges und in Bewegungsrichtung der Bahn mit gegenseitigem Abstand vorgesehen sind und dass die dem Führungsweg zugewandte Seite jeder Waschdüsenanordnung von Wandungen gebildet ist, die unter einem Winkel zueinander angeordnet sind und eine Ausnehmung auf dieser Seite definieren, wobei die Wandungen an sich quer zur Bewegungsrichtung der Bahn erstreckenden Kanten enden und dort an weiterführende Wandungen angeschlossen sind. Insbesondere sollen die Kanten als Führungskante für die zu waschende Bahn ausgebildet sein. Vorteilhaft sind die Waschdüsenanordnungen vertilkal übereinander angeordnet.

Dadurch, dass die den Wassereinlauf bildenden Waschdüsenanordungen, die praktisch im Bereich der letzten Waschstufe angeordnet sind, zusammen mit der zu waschenden textilen Bahn kammerartige Ausnehmungen bilden, in die entsprechende Wasserstrahlen eintreten, wird am Ende des Waschvorgangs die zu waschende textile Bahn noch einmal sehr intensiv mit frischem Waschwasser behandelt, so dass auch letzte Reste von Verunreinigungen oder dergleichen entfernt werden. Da das aus den Waschdüsen gegen die Bahn gespritzte Wasser sich innerhalb der Ausnehmung verteilt, bilden sich insbesondere in den Eckbereichen, d. h. im Bereich der Kanten, starke Wirbel aus, die ähnlich wirken wie die Führungskanten der Sammelflächen und die die Waschwirkung in der letzten Waschstufe wesentlich intensivieren.

Im folgenden wird ein in der Zeichnung dargestelltes Ausführungsbeispiel der Erfindung erläutert; es zeigt die einzige Figur in schematischer Darstellung eine Vorrichtung zum Waschen langer textiler Bahnen.

Eine textile Bahn 1, die gefärbt und ausgerüstet bzw. vorbehandelt worden ist, wird über eine Umlenkrolle 2 und eine untere Eintrittsöffnung 3 in die Vorrichtung eingeführt, auf einem im wesentlichen vertikalen Weg durch die Vorrichtung geführt, dort gewaschen und anschliessend durch eine obere Austrittsöffnung 4 und eine Umlenkrolle 5 aus der Vorrichtung abgezogen. Anschliessend kann die Bahn 1 gegebenenfalls nach einem Trocknungsvorgang, zu einem Wickel oder Ballen aufgerollt werden.

Zum besseren Verständnis der Funktionsweise wird zunächst der obere Teil der Vorrichtung mit der letzten Waschstufe beschrieben. Im oberen Teil der Vorrichtung befinden sich zwei Waschdüsenanordnungen 6, 7, die an eine oder mehrere nicht dargestellte Pumpen angeschlossen sind, die Waschdüsenanordnungen 6, 7 sind auf unterschiedlichen Seiten der Bahn 1 angeordnet und bestehen jeweils aus kastenförmigen Körpern 8, 9, deren Länge wenigstens der Breite der zu waschenden Bahn 1 entspricht. Auf der der Bahn 1 zugewandten Seite werden die Körper 8 von jeweils zwei Wandungen 9, 10 begrenzt, die unter einem Winkel zueinander angeordnet sind und auf dieser Seite eine Ausnehmung 11 mit im wesentlichen dreieckförmigen Querschnitt definieren. Dort, wo die beiden Wandungen 9, 10 im Tiefsten der Ausnehmung 11 aneinander stossen, sind Düsen 12 ausgebildet, aus denen das zugeführte Wasser in Richtung auf die zu waschende Bahn 1 austreten kann. Bei den Düsen 12 kann es sich um eine Breitschlitzdüse handeln, die sich über die gesamte Länge des Körpers 8 erstreckt, es kann sich aber auch um eine Reihe von einzelnen Düsen handeln.

Die Wandungen 8, 9 enden an quer zur Bewegungsrichtung der Bahn 1 verlaufenden Kanten 13, 14, die gleichzeitig Führungskanten 1 für die Bahn sind.

Die beiden Waschdüsenanordnungen 6, 7 sind vertikal im Abstand zueinander und so angeordnet, dass die Kanten 13, 14 der Waschdüsenanordnungen 6, 7 einen zickzackförmigen Weg für die Bahn 1 definieren.

Die beiden Waschdüsenanordnungen 6, 7 sind in einem Gehäuse untergebracht, das in der schematischen Darstellung der Figur zwei Gehäusewandungen 15, 16 aufweist, die im wesentlichen spiegelbildlich ausgeführt sind. Im oberen, die Waschdüsenanordnungen 6, 7 umschliessenden Gehäuseabschnitte besitzen die Wandungen etwa trapezförmigen Querschnitt. Die unteren Trapezflächen definieren Sammelflächen 17, die an Führungskanten 18 im Bereich des Weges der Bahn 1 enden. An die Führungskanten 18 schliessen jeweils im wesentlichen horizontale Wandungsabschnitte 19 an, von denen wiederum zur Horizontalen, vorzugsweise unter einem Winkel von 45 Grad geneigte Sammelflächen 17 mit anschliessenden Führungskanten 18 ausgehen. Im Ergebnis entsteht die in der Figur dargestellte sägezahnförmige Ausbildung, bei der die Sammelflächen 17 und die Führungskanten 18 der beiden Gehäusewändungen 15, 16 in vertikaler Richtung zueinander versetzt sind. Die Anordnung im einzelnen ist so, dass die Führungskanten 18 der Sammelflächen 17 ebenso wie die Kanten 13, 14 der Waschdüsenanordnungen 6, 7 einen zickzackförmigen Weg für die zu waschende Bahn 1 definieren. Es versteht sich, dass die Führungskanten abgerundet und so ausgebildet sind, dass die mechanische Beanspruchung der Bahn 1 gering bleibt.

Am unteren Ende bilden die Gehäusewandungen 15, 16 Sammelbehälter 20 mit jeweils einem nicht dargestellten Wasserabfluss. Jeder Sammelbehälter 20 weist ein schräggestelltes Bodenblech 21 auf, das an einem die Eintrittsöffnung 3 begrenzenden und an der entsprechenden Seite der Bahn 1 anliegenden Abstreifer 22 endet.

Man erkennt, dass das aus den Waschdüsenanordnungen 6, 7 austretende Waschwasser kaskadenartig über die einzelnen Sammelflächen 17 bis in die Sammelbehälter 20 läuft, aus denen es dann abgeführt wird. Während das Waschwasser von den Sammelflächen 17 abläuft, reinigt es die an den Führungskanten 18 vorbeigeführte Bahn 1.

Die durch die Einführungsöffnung 3 zugeführte Bahn 1 wird mit weitgehend verbrauchtem Waschwasser beaufschlagt, das über die unterste Sammelfläche 17 abläuft und im Bereich der zugeordneten Führungskanten einen starken Wirbel bildet, der an der Bahn 1 haftende Schmutzteile zumindest löst, und teilweise aber auch mitnimmt. Wenn die zwischen den Führungskanten 18 im wesentlichen glattgespannte Bahn in den Bereich der nächsten Führungskante gelangt, wird sie bereits mit weniger verschmutztem Waschwasser gewaschen. Das setzt sich auf dem vertikalen Weg der Bahn 1 durch die Vorrichtung weiter fort, wobei jeweils im Bereich der Führungskanten 18 starke Wirbel entstehen, die die Wäsche wirksam unterstützen. Schliesslich gelangt die Bahn 1 in den Bereich der Waschdüsenanordnungen 6, 7 und wird dort mit reinem _Waschwasser beaufschlagt. Die Waschwirkung beruht einerseits auf der Wirkung der aus den Düsen 12 austretenden Strahlen und andererseits auf der Wirbelbildung im Bereich der Führungskanten 13, 14 dieser Waschdüsenanordnungen. Danach ist die Bahn weitgehend gereinigt, so dass sie an Abstreifern 23, 24, die die obere Austrittsöffnung 4 begrenzen, aus der Vorrichtung herausgeführt werden kann. Es hat sich gezeigt, dass bei einer Gesamthöhe von ca. 0,6 Meter der Vorrichtung hohe Bahngeschwindigkeiten möglich sind, ohne dass die Waschwirkung beeinträchtigt wird. Es hat sich herausgestellt, dass die Waschwirkung mit wachsender Bahngeschwindigkeit verbessert wird. Das beruht möglicherweise auf dem Einfluss der Bahn auf die Wirbelbildung im Bereich der Führungskanten.

## Patentansprüche

1. Vorrichtung zum Waschen langer Bahnen, insbesondere textiler Bahnen, bestehend aus einem sich im wesentlichen vertikal erstreckenden, für den Durchlauf der Bahn (1) eingerichteten Gehäuse (15, 16), welches zur Horizontalen geneigte Sammelflächen (17) für das ablaufende Waschwasser und an den Rändern der Sammelflächen (17) zueinander versetzte Führungskanten (18) für die zu waschende Bahn (1) aufweist.. die einen zick-zack-förmigen Weg für die Bahn (1) difinieren, wobei im Bereich des oberen Endes des Gehäuses (15, 16) auf wenigstens einer Seite des Führungsweges der zu waschenden Bahn (1) eine Waschdüsenanordnung (6, 7) vorgesehen ist, deren Waschdüsen (12) jeweils auf den Führungsweg gerichtet sind, dadurch gekennzeichnet, dass wenigstens zwei Waschdüsenanordnungen (6, 7) auf unterschiedlichen Seiten des Führungsweges und in Bewegungsrichtung der Bahn (1) mit gegenseitigem Abstand vorgesehen sind und dass die dem Führungsweg zugewandte Seite jeder Waschdüsenanordnung (6, 7) von Wandungen (9, 10) gebildet ist, die unter einem Winkel zueinander angeordnet sind und eine Ausnehmung (11) auf dieser Seite definieren, wobei die Wandungen (9, 10) an sich quer zur Bewegungsrichtung der Bahn erstreckenden Kanten (13, 14) enden und dort an weiterführende Wandungen angeschlossen sind.

2. Vorrichtung nach Anspruch 1, dadurch gekennzeichnet, dass die Kanten (13, 14) als Führungskanten für die zu waschende Bahn (1) ausgebildet sind.

3. Vorrichtung nach Anspruch 1, dadurch gekennzeichnet, dass die Waschdüsenanordnungen (6, 7) vertikal übereinander angeordnet sind.

## Claims

1. An apparatus for washing long webs, in particular textile webs, comprising a housing (15, 16) which extends essentially vertically, is arranged for the passage of the web (1), an has collecting surfaces (17), inclined relative to the horizontal, for the washing water which is draining away and at the edges of the collecting surfaces (17) has guide edges (18), for the web to be washed (1), which are offset with respect to one another and which define a zig-zag shaped path for the web (1), there being provided in the region of the upper end of the housing (15, 16) on at least one side of the guide path of the web (1) to be washed, a washing nozzle arrangement (6, 7), whose washing nozzles (12) are directed in each case onto the guide path, characterized in that at least two washing nozzle arrangements (6, 7) are provided on different sides of the guide path and in the direction of movement of the path (1) at a mutual distance, and in that the side, facing the guide path, of each washing nozzle arrangement (6, 7) is formed by walls (9, 10), which are disposed at an angle to each other and define a recess (11) on this side, the walls (9, 10) ending at edges (13, 14) extending transversely with respect to the direction of movement of the web and connected at the edges (13,14) to walls which extend further.

2. An apparatus according to claim 1, characterized in that the edges 13, 14) are formed as guide edges for the web (1) to be washed.

3. An apparatus according to claim 1, characterized in that the washing nozzle arrangements (6, 7) are disposed vertically above each other.

## Revendications

1. Installation de lavage de bandes longues, en particulier de bandes textiles, composée d'une enveloppe à extension pratiquement verticale (15, 16) agencée pour le passage de la bande (1) et qui présente des surfaces collectrices (17) inclinées relativement à l'horizontale pour l'eau de lavage qui s'écoule, et aux bords des surfaces collectrices (17), des bords de guidage (18) décalés entre eux pour la bande à laver (1) qui définissent pour la bande (1) un parcours en zigzag, une disposition de buse de lavage (6, 7) étant prévue dans la région de l'extrémité supérieure de l'enveloppe (15, 16) sur au moins un côté du parcours de guidage de la bande à laver (1), les buses de lavage (12) de cette disposition étant chaque fois dirigées sur le parcours de guidage, caractérisée par le fait qu'au moins deux dispositions de buse de lavage (6, 7) sont prévues sur des côtés différents du parcours de guidage et avec espacement mutuel dans la direction de mouvement de la bande (1) et que le côté de chaque disposition de buse de lavage (6, 7), qui est tourné vers le parcours de guidage, est formé par des parois (9, 10), qui sont disposées sous un angle l'une par rapport à l'autre et définissent de ce côté un évidement (11), les parois (9, 10) se terminant par des bords (13, 14), qui s'étendent transversalement à la direction de mouvement de la bande et étant raccordées en ces endroits à des parois qui se prolongent davantage.

2. Installation selon la revendication 1, caractérisée par le fait que les bords (13, 14) sont conçus sous la forme de bords de guidage de la bande à laver (1).

3. Installation selon la revendication 1, caractérisée en ce que les dispositions de buse de lavage (6, 7) sont disposées verticalement l'une au-dessus de l'autre.
